# EUROPÄISCHE PATENTSCHRIFT

(11) **EP 3 838 837 B1**
(45) Veröffentlichungstag und Bekanntmachung des Hinweises auf die Patenterteilung: **15.11.2023**
(21) Anmeldenummer: 20215417.5
(22) Anmeldetag: 18.12.2020
(51) Int. Cl.: B67C 3/00, B67C 3/10, B67C 3/12, B67C 3/16

(54) **VERFAHREN UND VORRICHTUNG ZUM BEFÜLLEN EINES BEHÄLTERS MIT EINEM FÜLLPRODUKT**
DEVICE AND METHOD FOR FILLING A CONTAINER WITH A FILLING PRODUCT
PROCÉDÉ ET DISPOSITIF DE REMPLISSAGE D'UN RÉCIPIENT D'UN PRODUIT DE REMPLISSAGE

(30) Priorität: 19.12.2019 DE 102019135072
(43) Veröffentlichungstag der Anmeldung: 23.06.2021
(73) Patentinhaber: KRONES AG, 93073 Neutraubling (DE)
(72) Erfinder: Poeschl, Florian, 93073 Neutraubling (DE); Knieling, Erwin, 93073 Neutraubling (DE)
(74) Vertreter: Nordmeyer, Philipp Werner

(56) Entgegenhaltungen:
- EP-A1- 0 697 369
- EP-A1- 1 127 835
- EP-B1- 0 697 369
- EP-B1- 1 127 835
- WO-A1-2019/048656
- WO-A1-2019/048658
- DE-A1-102013 102 611
- DE-A1-102017 109 961
- US-A1- 2002 139 434

## Beschreibung

### Technisches Gebiet

Die vorliegende Erfindung betrifft ein Verfahren und eine Vorrichtung zum Befüllen eines Behälters mit einem Füllprodukt, beispielsweise zum Befüllen einer Glasflasche mit einem sauerstoffempfindlichen Getränk in einer Getränkeabfüllanlage.

### Stand der Technik

Beim Befüllen von Behältern mit einem Füllprodukt, insbesondere beim Befüllen von Glasflaschen mit sauerstoffempfindlichen Getränken, ist es bekannt, den Behälter vor dem Befüllen mit dem Füllprodukt mit einem Spülgas, beispielsweise einem Inertgas, zu spülen, um den sich in dem zu befüllenden Behälter befindlichen Sauerstoffgehalt zu reduzieren und so eine sauerstoffarme Abfüllung zu ermöglichen. Ein derartiges Verfahren kann der DE 1657 191 A1 entnommen werden. Ferner ist es bekannt, dem zu befüllenden Behälter vor dem Befüllen Sauerstoff durch Evakuierung, mithin dem Anlegen eines Unterdrucks, zu entziehen. Durch das Evakuieren des zu befüllenden Behälters vor dem Einbringen des Spülgases kann im Vergleich zu einem Spülen ohne vorheriger Evakuierung die Menge an Spülgas, welche dazu erforderlich ist, um einen Restsauerstoffgehalt im Behälter auf einen vorgegebenen Wert abzusenken, reduziert werden. Ein derartiges Verfahren kann beispielsweise der DE 10 2013 108 638 A1 entnommen werden.

Dokument US 2002/129434 A1 beschreibt ein Verfahren zum Befüllen eines Behälters mit einem Füllprodukt nach dem Oberbegriff des Anspruchs 1.

Das Evakuieren und Spülen des zu befüllenden Behälters erfolgt hierbei vorzugsweise mehrfach, wobei mit jeder Evakuierungs- und Spülschleife der Restsauerstoffgehalt im Behälter weiter reduziert werden kann.

Bei letztgenannten Verfahren, welche das Anlegen eines Unterdrucks am zu befüllenden Behälter umfassen, kann aktuell bei einem Ausfall einer den Unterdruck bereitstellenden oder zumindest unterstützenden Vakuumpumpe das Befüllen nicht mehr ordnungsgemäß betrieben werden, da durch den Ausfall kein oder lediglich ein verminderter Unterdruck im zu befüllenden Behälter erzeugt werden kann. Entsprechend kommt es hierdurch zu einem Produktionsausfall, bis die Vakuumpumpe repariert oder eine neue Pumpe besorgt worden ist.

### Darstellung der Erfindung

Ausgehend von dem bekannten Stand der Technik ist es eine Aufgabe der vorliegenden Erfindung, ein verbessertes Verfahren zum Befüllen eines Behälters mit einem Füllprodukt, bevorzugt zum Befüllen einer Glasflasche mit einem sauerstoffempfindlichen Getränk in einer Getränkeabfüllanlage, sowie eine entsprechende Vorrichtung bereitzustellen.

Die Aufgabe wird durch ein Verfahren zum Befüllen eines Behälters mit einem Füllprodukt, bevorzugt zum Befüllen einer Glasflasche mit einem sauerstoffempfindlichen Getränk in einer Getränkeabfüllanlage, mit den Merkmalen des Anspruchs 1 gelöst. Vorteilhafte Weiterbildungen ergeben sich aus den Unteransprüchen, der Beschreibung und den Figuren.

Entsprechend wird ein Verfahren zum Befüllen eines Behälters mit einem Füllprodukt, bevorzugt zum Befüllen einer Glasflasche mit einem sauerstoffempfindlichen Getränk in einer Getränkeabfüllanlage, vorgeschlagen, umfassend das abdichtende Verbinden eines Füllorgans mit dem Inneren des zu befüllenden Behälters, und das Initiieren einer Unterdruckbeaufschlagung des Inneren des Behälters. Das Verfahren kennzeichnet sich dadurch, dass ein den Unterdruck im zu befüllenden Behälter quantifizierender Parameter ermittelt wird, wobei in Abhängigkeit des ermittelten Parameters entweder ein Normalbetrieb-Spülung des Inneren des Behälters oder eine Notbetrieb-Pulsspülung des Inneren des Behälters durchgeführt wird.

Dadurch, dass ein den Unterdruck im zu befüllenden Behälter quantifizierender Parameter ermittelt wird, wobei in Abhängigkeit des ermittelten Parameters entweder ein Normalbetrieb-Spülung des Inneren des Behälters oder eine Notbetrieb-Pulsspülung des Inneren des Behälters durchgeführt wird, kann erzielt werden, dass auch bei einem für den Normalbetrieb unzureichenden Unterdruck im zu befüllenden Behälter, welcher beispielsweise aufgrund des Ausfallens der den Unterdruck bereitstellenden Vakuumpumpe oder einer von einer Mehrzahl von Vakuumpumpen, welche gemeinsam den Unterdruck bereitstellen, gegenüber dem für den Normalbetrieb erforderlichen Unterdruck vermindert ist, ein Weiterbetrieb des Befüllens von Behältern möglich ist.

Durch das Ermitteln des Parameters kann der im zu befüllenden Behälter vorliegende Unterdruck quantifiziert werden. Mit anderen Worten lassen sich durch das Ermitteln des Parameters Rückschlüsse auf die Höhe des Unterdrucks bzw. den sich im zu befüllenden Behälter vorliegenden Istdruck ziehen. Unter Unterdruck wird hierbei ein im Vergleich zum Umgebungsdruck verminderter Druck verstanden. Die Höhe des Unterdrucks ist somit indirekt proportional zur Höhe des Istdrucks.

Mit anderen Worten entspricht die Höhe des Unterdrucks einer Druckdifferenz zwischen dem Umgebungsdruck und einem in Bezug zu diesem verminderten Istdruck. Das Ermitteln des Parameters erlaubt, über die Höhe des Unterdrucks im Behälter Kenntnis zu erlangen und basierend auf dem ermittelten Parameter entweder die Normalbetrieb-Spülung oder die Notbetrieb-Pulsspülung durchzuführen.

Entsprechend muss bei einem Unterschreiten des für den Normalbetrieb erforderlichen Mindestunterdrucks nicht das Befüllen der Behälter unterbrochen werden. Vielmehr kann durch Umschalten auf Notbetrieb-Pulsspülung das Befüllen der Behälter fortgeführt werden.

Es hat sich als vorteilhaft herausgestellt, wenn der Parameter ein Betriebszustandssignal und/oder einen Stromverbrauch und/oder eine Drehzahl einer zum Erzeugen des Unterdrucks vorgesehenen Vakuumpumpe umfasst. Ein derartiger Parameter erlaubt Rückschlüsse auf die Funktion der für das Bereitstellen des Unterdrucks vorgesehenen Vakuumpumpe.

Alternativ oder zusätzlich kann der Parameter einen im Füllorgan und/oder im Inneren des Behälters vorliegenden Istdruck umfassen.

Gemäß einer weiteren bevorzugten Ausführung erfolgt die Normalbetrieb-Spülung, wenn der Parameter oberhalb eines vorgegebenen Grenzwertes liegt oder diesem gleicht, und erfolgt die Notbetrieb-Pulsspülung, wenn der Parameter unterhalb des vorgegebenen Grenzwertes liegt. Vorzugsweise umfasst der Grenzwert eine vorgegebene Mindestanzahl von funktionierenden Vakuumpumpen.

Alternativ oder zusätzlich kann der Grenzwert einen im Füllorgan und/oder im Inneren des Behälters vorliegenden vorgegebenen Mindestunterdruck umfassen.

Gemäß einer weiteren bevorzugten Ausführung umfasst die Normalbetrieb-Spülung das Anlegen eines vorgegebenen Unterdrucks im Inneren des Behälters und das daran anschließende Spülen des Behälters mit einem Spülgas, wobei bevorzugt nach dem ersten Spülen des Behälters zumindest ein zweites Mal erneut der vorgegebene Unterdruck im Inneren des Behälters angelegt wird und daran anschließend ein Spülen des Inneren des Behälters mit dem Spülgas erfolgt.

Mit dem Ziel, auch bei im Vergleich zum Normalbetrieb verminderten im Behälter vorliegenden Unterdruck den Restsauerstoffgehalt im Behälter vor dem Befüllen auf oder unterhalb eines vorgegebenen, maximal erlaubten Wertes zu reduzieren, hat es sich als vorteilhaft herausgestellt, wenn bei der Notbetrieb-Pulsspülung eine Mehrzahl von zeitlich voneinander beabstandeten Spülgaspulsen in das Innere des Behälters eingebracht werden, wobei bevorzugt zwei bis zehn, besonders bevorzugt zwei bis sechs und ganz besonders bevorzugt zwei, drei, vier, fünf oder sechs Spülgaspulse in das Innere des Behälters eingebracht werden, wobei bevorzugt die Anzahl von Spülgaspulsen abhängig von ermittelten Wert des Parameters vorgegeben wird, und wobei der Druck im Behälter vor dem Einbringen der Spülgaspulse insbesondere Umgebungsdruck oder ein geringerer Unterdruck als bei einer Normalbetrieb-Spülung ist.

Entsprechend einer weiteren Ausführung dauert jeder Spülgaspuls eine vorbestimmte Zeit und/oder wird in jedem Puls ein vorbestimmtes Spülgasvolumen in das Innere des Behälters eingebracht und/oder wird ein vorbestimmtes Spülgasvolumen auf die vorbestimmte Anzahl an Pulsen aufgeteilt.

Ein besonders effektives Reduzieren des Restsauerstoffgehalt im Behälter kann erzielt werden, wenn jeder Spülgaspuls eine Pulsdauer von 50 ms bis 1000 ms, bevorzugt 100 ms bis 400 ms, besonders bevorzugt 150 ms bis 350 ms und ganz besonders bevorzugt 150 ms, 200 ms, 250 ms oder 300 ms aufweist, wobei bevorzugt zumindest zwei Spülgaspulse unterschiedliche Pulsdauern aufweisen, wobei bevorzugt zumindest der erste Spülgaspuls eine andere Dauer aufweist als die nachfolgenden Spülgaspulse, oder jeder der Spülgaspulse eine individuelle Pulsdauer aufweist, oder jeder Spülgaspuls die gleiche Dauer aufweist.

Vorteilhafterweise wird mit jedem Spülgaspuls ein Spülgasvolumen von 50 ml bis 1000 ml in das Innere des Behälters eingebracht und/oder es wird ein vorbestimmtes Spülgasvolumen von 100 ml bis 4000 ml auf die vorbestimmte Anzahl an Spülgaspulsen aufgeteilt.

Aus Versuchen konnte ermittelt werden, dass eine besonders effektive Reduzierung des Restsauerstoffgehalt erreicht werden kann, wenn die Intervalle zwischen den Spülgaspulsen eine Wartezeit von 20 ms bis 1000 ms, bevorzugt 100 ms bis 500 ms, besonders bevorzugt 150 ms bis 400 ms, und ganz besonders bevorzugt 150 ms, 175 ms, 200 ms, 225 ms, 250 ms, 275 ms, 300 ms 325 ms oder 350 ms aufweisen, wobei bevorzugt zumindest zwei Intervalle eine unterschiedliche Wartezeit aufweisen, wobei bevorzugt zumindest das erste Intervall eine andere Wartezeit aufweist als die nachfolgenden Intervalle, jedes der Intervalle eine individuelle Wartezeit aufweist, oder jedes Intervalle die gleiche Dauer aufweist.

Gemäß einer weiteren bevorzugten Ausführungsform steht bei der Notbetrieb-Pulsspülung das Innere des Behälters, bevorzugt während des Einbringens der Mehrzahl von Spülgaspulsen, über einen Entlastungskanal mit der Umgebung oder mindestens einer verbleibenden Vakuumpumpe in Fluidverbindung, bevorzugt, wenn der Parameter unterhalb eines vorgegebenen Schwellenwertes liegt, wobei der Schwellenwertes kleiner ist als der Grenzwert, und/oder wobei bevorzugt das Innere des Behälters mit einem Vakuumkanal in Fluidverbindung steht, wenn der Parameter zwischen dem Grenzwert und dem Schwellenwert liegt.

Die oben gestellte Aufgabe wird weiterhin durch eine Vorrichtung zum Befüllen eines Behälters mit einem Füllprodukt, bevorzugt zum Befüllen einer Glasflasche mit einem sauerstoffempfindlichen Getränk in einer Getränkeabfüllanlage, mit den Merkmalen des Anspruchs 11 gelöst. Vorteilhafte Weiterbildungen ergeben sich aus dem abhängigen Anspruch, der Beschreibung und den beigefügten Figuren.

Entsprechend wird eine Vorrichtung zum Befüllen eines Behälters mit einem Füllprodukt, bevorzugt zum Befüllen einer Glasflasche mit einem sauerstoffempfindlichen Getränk in einer Getränkeabfüllanlage, vorgeschlagen, umfassend eine Mündungsdichtung zum abdichtenden Verbinden eines Vorrichtungsinnenraums mit der Mündung des zu befüllenden Behälters, einen Füllproduktauslass zum Einbringen eines Füllprodukts in den mittels der Mündungsdichtung abgedichteten Behälter, einen Vakuumkanal zum Beaufschlagen des Inneren des mittels der Mündungsdichtung abdichtend verbundenen Behälters mit einem Unterdruck, einen Entlastungskanal zum Entlasten des Inneren des mittels der Mündungsdichtung abgedichteten Behälters auf Umgebungsdruck, und einen Spülgaskanal zum Einbringen eines Spülgases in das Innere des mittels der Mündungsdichtung abgedichteten Behälters. Die Vorrichtung entspricht mithin einem Füllorgan. Die Vorrichtung kennzeichnet sich dadurch, dass eine Steuerung/Regelung vorgesehen ist, welche dazu eingerichtet ist, das Verfahren gemäß einem der vorstehenden Ausführungsformen auszuführen.

Dadurch, dass eine Steuerung/Regelung vorgesehen ist, welche dazu eingerichtet ist, das Verfahren gemäß einem der vorstehenden Ausführungsformen auszuführen, können die hinsichtlich des Verfahrens beschriebenen Vorteile und Wirkungen in analoger Weise durch die Vorrichtung erzielt werden.

Gemäß einer bevorzugten Weiterbildung weist der Spülgaskanal eine in das Innere des Behälters eintauchbare Sonde auf, wobei zwischen der in den Behälter getauchten Sonde und der Mündung des Behälters ein Spalt, bevorzugt ein Ringspalt, vorliegt, welcher mit dem Vakuumkanal und/oder dem Entlastungskanal, bevorzugt via des Vorrichtungsinnenraums, verbindbar ist, und/oder ein in das Innere des Behälters eintauchbares Rückgasrohr vorgesehen ist, welches mit dem Vakuumkanal und/oder dem Entlastungskanal, bevorzugt via des Vorrichtungsinnenraums, verbindbar ist.

### Kurze Beschreibung der Figuren

Bevorzugte weitere Ausführungsformen der Erfindung werden durch die nachfolgende Beschreibung der Figuren näher erläutert. Dabei zeigen:
Figur 1 schematisch eine Vorrichtung zum Befüllen eines Behälters mit einem Füllprodukt; und
Figur 2 schematisch eine weitere Vorrichtung zum Befüllen eines Behälters mit einem Füllprodukt.

### Detaillierte Beschreibung bevorzugter Ausführungsbeispiele

Im Folgenden werden bevorzugte Ausführungsbeispiele anhand der Figuren beschrieben. Dabei werden gleiche, ähnliche oder gleichwirkende Elemente in den unterschiedlichen Figuren mit identischen Bezugszeichen versehen, und auf eine wiederholte Beschreibung dieser Elemente wird teilweise verzichtet, um Redundanzen zu vermeiden.

Figur 1 zeigt schematisch eine in Form eines Füllorgans ausgebildete Vorrichtung 1 zum Befüllen eines Behälters 4 mit einem Füllprodukt 20. Die Vorrichtung 1 ist vorliegend zum Befüllen eines Behälters in Form einer Glasflasche mit einem sauerstoffempfindlichen Getränk in einer Getränkeabfüllanlage ausgebildet. Sie umfasst eine Mündungsdichtung 10 zum abdichtenden Verbinden eines Vorrichtungsinnenraums 11 mit der Mündung 40 des zu befüllenden Behälters 4, einen Füllproduktauslass 16 zum Einbringen des Füllprodukts 20 in den mittels der Mündungsdichtung 10 abgedichteten Behälter 4, einen Vakuumkanal 12 zum Beaufschlagen des Inneren des mittels der Mündungsdichtung 10 abdichtend verbundenen Behälters 4 mit einem Unterdruck, einen Entlastungskanal 13 zum Entlasten des Inneren des mittels der Mündungsdichtung 10 abgedichteten Behälters 4 auf Umgebungsdruck, und einen Spülgaskanal 15 zum Einbringen eines Spülgases in das Innere des mittels der Mündungsdichtung 10 abgedichteten Behälters 4. Die Vorrichtung 1 entspricht mithin einem Füllorgan.

Die Vorrichtung 1 umfasst weiterhin eine Ventilanordnung 5, mittels welcher der Vorrichtungsinnenraum 11 wahlweise mit dem Vakuumkanal 12, dem Entlastungskanal 13 oder dem Spülgaskanal 14 verbindbar ist. Hierzu weist die Ventilanordnung 5 entsprechend ein Vakuumventil 52, ein Entlastungsventil 53 und ein Spülgasventil 54 auf.

Die Vorrichtung 1 weist ferner ein in den Behälter eintauchbares Rückgasrohr 18 auf, mittels welchem sich im Inneren des Behälters 4 befindliche Gase abgeführt werden können. Das Spülen des Inneren des Behälters 4 erfolgt bei abgedichteter Mündung 40 über einen sich in der Vorrichtung 1 ausbildenden Ringspalt 19, welcher kreisringförmig um das zentrale Rückgasrohr 18 vorliegt.

Zum Bereitstellen von Füllprodukt 20 ist das Füllventil 17 der Vorrichtung 1 mit einem Ringtank 2 verbunden, in dem neben dem Füllprodukt 20 ein Inertgas 21, vorliegend optional Kohlendioxid, unter Druck vorliegt.

Die Vorrichtung 1 umfasst ferner eine hier schematisch angedeutete Steuerung/Regelung 3, welche dazu eingerichtet ist, dass im Folgenden beschriebene Verfahren zum Befüllen des Behälters 4 mit dem Füllprodukt 20 auszuführen.

Das Verfahren umfasst das abdichtende Verbinden des Füllproduktauslasses 16 mit dem Inneren des zu befüllenden Behälters 4 durch Anheben des Behälters 4 aus seiner in Figur 1 gezeigten Stellung, bis die Mündung 40 des Behälters 4 und die Mündungsdichtung 10 abdichtend mit den Füllproduktauslass 16 verbunden sind.

Nachdem die vorgenannte, abdichtende Verbindung eingerichtet ist, erfolgt ein Initiieren einer Unterdruckbeaufschlagung des Inneren des Behälters 4, in den das Innere des Behälters 4 über den Vorrichtungsinnenraum 11 und entsprechender Schaltung der Ventilanordnung 5 mit dem Vakuumkanal 12 verbunden wird.

Die Steuerung/Regelung 3 ermittelt hierbei einen Parameter, welcher den sich im zu befüllenden Behälter 4 einstellenden Unterdruck quantifiziert. In Abhängigkeit dieses Parameters wird entweder eine Normalbetrieb-Spülung des Inneren des Behälters 4 oder eine Notbetrieb-Pulsspülung des Inneren des Behälters 4 durchgeführt.

Gemäß einer Ausführung mag der Parameter ein Betriebszustandssignal einer mit dem Vakuumkanal 12 verbundenen, hier nicht gezeigten Vakuumpumpe umfassen. Zeigt das Betriebszustandssignal an, dass die Vakuumpumpe korrekt funktioniert, so kann daraus rückgeschlossen werden, dass der im Inneren des Behälters 4 aufgrund des Evakuierens via des Vakuumkanals 12 entstehende Unterdruck größer oder gleich einem Mindestunterdruck ist, welcher für eine ordnungsgemäße Durchführung des Normalbetriebs erforderlich ist.

Alternativ oder zusätzlich kann der Parameter einen Stromverbrauch zumindest einer Vakuumpumpe und/oder eine Drehzahl einer zum erzeugen des Unterdrucks vorgesehenen Vakuumpumpe umfassen.

Fernerhin kann der Parameter alternativ oder zusätzlich einen im abgedichteten Füllproduktauslass 16 bzw. im Vorrichtungsinnenraum 11 und oder im Inneren des Behälters 4 vorliegenden Istdruck umfassen, wobei bevorzugt eine Sensoreinheit vorgesehen ist, welche den Istdruck erfasst. Die Sensoreinheit kann beispielsweise eingerichtet sein, den Istdruck im Vorrichtungsinnenraum 11 zu bestimmen, oder dazu eingerichtet sein, den Istdruck im Vakuumkanal 12 zu ermitteln.

Die Steuerung/Regelung ist ferner dazu eingerichtet, die Normalbetrieb-Spülung durchzuführen, wenn der Parameter oberhalb oder gleich einem vorgegebenen Grenzwert ist, und zudem dazu eingerichtet, auf Notbetrieb-Pulsspülung zu schalten, wenn der Parameter unterhalb des vorgegebenen Grenzwertes liegt.

Der Grenzwert kann optional eine vorgegebene Mindestanzahl von funktionierenden Vakuumpumpen umfassen, welche in Zusammenwirken den im Vakuumkanal 12 vorliegenden Unterdruck bereitstellen. Alternativ oder zusätzlich mag der Grenzwert einen im Vorrichtungsinnenraum 11, dem Vakuumkanal 12 und/oder einen im Inneren des Behälters 4 vorliegenden, vorgegebenen Mindestunterdruck umfassen.

Entsprechend erfolgt die Normalbetrieb-Spülung wenn durch das Initiieren der Unterdruckbeaufschlagung des Inneren des Behälters 4 sich im Inneren des Behälters 4 ein vorgegebener Unterdruck bzw. Mindestunterdruck einstellt. Die Normalbetrieb-Spülung umfasst das Anlegen des vorgegebenen Unterdrucks im Inneren des Behälters 4 und ein sich daran anschließendes Spülen des Behälters 4 mit einem Spülgas, welches in der vorliegenden Ausführungsform mittels des Spülgaskanal 14 in Form von Kohlendioxid bereitgestellt ist. Das Spülgas wird über den Ringspalt 19 in das Innere des Behälters eingebracht, wobei die aus den Behälter 4 ausgespielten Gase über das Rückgasrohr 18 abgeführt werden. Um den Restsauerstoffgehalt weiter zu senken, können optional mehrere Schleifen aus Evakuieren und anschließendem Spülen ausgeführt werden.

Liegt der mittels der Steuerung/Regelung 3 ermittelte Parameter unterhalb des vorgegebenen Grenzwertes, so erfolgt die Notbetrieb-Pulsspülung. Die Notbetrieb-Pulsspülung umfasst vorliegend eine Mehrzahl von zeitlich voneinander beabstandeten Spülgaspulsen in das Innere des Behälters 4, wobei beispielsweise zwei bis zehn, bevorzugt zwei bis sechs und besonders bevorzugt zwei, drei, vier, fünf oder sechs Spülgaspulse in das Innere des Behälters 4 eingebracht werden. Hierbei ist der Druck im Behälter 4 wie bereits oben erwähnt vor dem Einbringen der Spülgaspulse ein geringerer Unterdruck als bei einer Normalbetrieb-Spülung oder gar Umgebungsdruck.

Optional kann die Anzahl von Spülgaspulsen abhängig sein vom ermittelten Wert des Parameters.

Jeder Spülgaspuls mag eine vorbestimmte Zeit dauern und/oder in jedem Puls mag ein vorbestimmtes Spülgasvolumen in das Innere des Behälters eingebracht werden und/oder ein vorbestimmtes Spülgasvolumen mag auf die vorbestimmte Anzahl an Pulsen aufgeteilt werden.

Jeder Spülgaspuls mag hierbei eine Pulsdauer von 50 ms bis 1000 ms, bevorzugt 100 ms bis 400 ms, besonders bevorzugt 150 ms bis 350 ms und ganz besonders bevorzugt 150 ms, 200 ms, 250 ms oder 300 ms aufweisen, wobei bevorzugt zumindest zwei Spülgaspulse unterschiedliche Pulsdauern aufweisen, wobei bevorzugt zumindest der erste Spülgaspuls eine andere Dauer aufweist als die nachfolgenden Spülgaspulse, oder jeder der Spülgaspulse eine individuelle Pulsdauer aufweist, oder jeder Spülgaspuls die gleiche Dauer aufweist.

Gemäß dem vorliegenden Ausführungsbeispiel ist die Pulsdauer auf 150 ms voreingestellt, wobei drei Spülgaspulse eingebracht werden.

Optional kann mit jedem Spülgaspuls ein Spülgasvolumen von 50 ml bis 1000 ml in das Innere des Behälters eingebracht werden und/oder ein vorbestimmtes Spülgasvolumen von 100 ml bis 4000 ml auf die vorbestimmte Anzahl an Spülgaspulsen aufgeteilt werden.

Die Intervalle zwischen den Spülgaspulsen mögen eine Wartezeit von 20 ms bis 1000 ms, bevorzugt 100 ms bis 500 ms, besonders bevorzugt 150 ms bis 400 ms, und ganz besonders bevorzugt 150 ms, 175 ms, 200 ms, 225 ms, 250 ms, 275 ms, 300 ms 325 ms oder 350 ms aufweisen, wobei bevorzugt zumindest zwei Intervalle eine unterschiedliche Wartezeit aufweisen, wobei bevorzugt zumindest das erste Intervall eine andere Wartezeit aufweist als die nachfolgenden Intervalle, jedes der Intervalle eine individuelle Wartezeit aufweist, oder jedes Intervalle die gleiche Dauer aufweist.

Gemäß dem vorliegenden Ausführungsbeispiel beträgt die Wartezeit zwischen allen Pulsen jeweils 200 ms.

In Figur 2 ist schematisch eine weitere Vorrichtung 1 zum Befüllen eines Behälters 4 mit einem Füllprodukt 20 gezeigt. Die Vorrichtung 1 entspricht im Wesentlichen der Vorrichtung 1 aus Figur 1, wobei hier als Spülgas das im Ringtank 2 befindliche Inertgas 21 verwendet wird. Dieses wird zum Spülen über das Rückgasrohr 18 in den Behälter 4 eingebracht und die durch das Spülen aus dem Behälter 4 verdrängten Gase über den Ringspalt 19 in den Vakuumkanal 12 abgeführt.

Die Vorrichtung 1 aus Figur 2 weist wiederum eine Steuerung/Regelung 3 auf, welche dazu eingerichtet ist, dass im Hinblick auf die Vorrichtung 1 aus Figur 1 beschriebene Verfahren durchführen zu können.

Wird über den Parameter ermittelt, dass keine Vakuumpumpe funktionsfähig ist und/oder im Vakuumkanal 12 kein Unterdruck vorliegt, so können sowohl bei der Vorrichtung 1 aus Figur 2 als auch bei der Vorrichtung 1 aus Figur 1 beim Notbetrieb-Pulsspülen die durch das Spülen aus den Behälter 4 verdrängten Gase wahlweise auch direkt in die Umgebung entlastet werden.

### Bezugszeichenliste

- 1: Vorrichtung
- 10: Mündungsdichtung
- 11: Vorrichtungsinnenraum
- 12: Vakuumkanal
- 13: Entlastungskanal
- 14: Spülgaskanal
- 16: Füllproduktauslass
- 17: Füllventil
- 18: Rückgasrohr
- 19: Ringspalt
- 2: Ringtank
- 20: Füllprodukt
- 21: Inertgas
- 3: Steuerung/Regelung
- 4: Behälter
- 40: Mündung
- 5: Ventilanordnung
- 52: Vakuumventil
- 53: Entlastungsventil
- 54: Spülgasventil

## Patentansprüche

1. Verfahren zum Befüllen eines Behälters (4) mit einem Füllprodukt (20), bevorzugt zum Befüllen einer Glasflasche mit einem sauerstoffempfindlichen Getränk in einer Getränkeabfüllanlage, umfassend das abdichtende Verbinden eines Füllorgans mit dem Inneren des zu befüllenden Behälters (4), und das Initiieren einer Unterdruckbeaufschlagung des Inneren des Behälters (4),
**dadurch gekennzeichnet, dass**
ein den Unterdruck im zu befüllenden Behälter (4) quantifizierender Parameter von einer Steuerung/Regelung (3) ermittelt wird, wobei in Abhängigkeit des ermittelten Parameters entweder eine Normalbetrieb-Spülung des Inneren des Behälters (4) oder eine Notbetrieb-Pulsspülung des Inneren des Behälters (4) durchgeführt wird.

2. Verfahren gemäß Anspruch 1, **dadurch gekennzeichnet, dass** der Parameter ein Betriebszustandssignal und/oder einen Stromverbrauch und/oder eine Drehzahl einer zum Erzeugen des Unterdrucks vorgesehenen Vakuumpumpe umfasst, und/oder der Parameter einen im Füllorgan und/oder im Inneren des Behälters (4) vorliegenden Istdruck umfasst.

3. Verfahren gemäß einem der vorstehenden Ansprüche, **dadurch gekennzeichnet, dass** die Normalbetrieb-Spülung erfolgt, wenn der Parameter oberhalb eines vorgegebenen Grenzwertes liegt oder diesem gleicht, und die Notbetrieb-Pulsspülung erfolgt, wenn der Parameter unterhalb des vorgegebenen Grenzwertes liegt, wobei bevorzugt der Grenzwert eine vorgegebene Mindestanzahl von funktionierenden Vakuumpumpen umfasst und/oder der Grenzwert einen im Füllorgan und/oder im Inneren des Behälters (4) vorliegenden, vorgegebenen Mindestunterdruck umfasst.

4. Verfahren gemäß einem der vorstehenden Ansprüche, **dadurch gekennzeichnet, dass** die Normalbetrieb-Spülung das Anlegen eines vorgegebenen Unterdrucks im Inneren des Behälters (4) und das daran anschließende Spülen des Behälters (4) mit einem Spülgas umfasst, wobei bevorzugt nach dem ersten Spülen des Behälters (4) zumindest ein zweites Mal erneut der vorgegebene Unterdruck im Inneren des Behälters (4) angelegt wird und daran anschließend ein Spülen des Inneren des Behälters (4) mit dem Spülgas erfolgt.

5. Verfahren gemäß einem der vorstehenden Ansprüche, **dadurch gekennzeichnet, dass** bei der Notbetrieb-Pulsspülung eine Mehrzahl von zeitlich voneinander beabstandeten Spülgaspulsen in das Innere des Behälters (4) eingebracht werden, wobei bevorzugt zwei bis zehn, besonders bevorzugt zwei bis sechs und ganz besonders bevorzugt zwei, drei, vier, fünf oder sechs Spülgaspulse in das Innere des Behälters (4) eingebracht werden, wobei bevorzugt die Anzahl von Spülgaspulsen abhängig vom ermittelten Wert des Parameters vorgegeben wird und wobei der Druck im Behälter (4) vor dem Einbringen der Spülgaspulse insbesondere Umgebungsdruck oder ein geringerer Unterdruck als bei einer Normalbetrieb-Spülung ist.

6. Verfahren gemäß einem der vorstehenden Ansprüche, **dadurch gekennzeichnet, dass** jeder Spülgaspuls eine vorbestimmte Zeit dauert und/oder in jedem Puls ein vorbestimmtes Spülgasvolumen in das Innere des Behälters eingebracht wird und/oder ein vorbestimmtes Spülgasvolumen auf die vorbestimmte Anzahl an Pulsen aufgeteilt wird.

7. Verfahren gemäß einem der vorstehenden Ansprüche, **dadurch gekennzeichnet, dass** jeder Spülgaspuls eine Pulsdauer von 50 ms bis 1000 ms, bevorzugt 100 ms bis 400 ms, besonders bevorzugt 150 ms bis 350 ms und ganz besonders bevorzugt 150 ms, 200 ms, 250 ms oder 300 ms aufweist, wobei bevorzugt zumindest zwei Spülgaspulse unterschiedliche Pulsdauern aufweisen, wobei bevorzugt zumindest der erste Spülgaspuls eine andere Dauer aufweist als die nachfolgenden Spülgaspulse, oder jederder Spülgaspulse eine individuelle Pulsdauer aufweist, oder jeder Spülgaspuls die gleiche Dauer aufweist.

8. Verfahren gemäß einem der vorstehenden Ansprüche, **dadurch gekennzeichnet, dass** mit jedem Spülgaspuls ein Spülgasvolumen von 50 ml bis 1000 ml in das Behälterinnenraum eingebracht wird und/oder ein vorbestimmtes Spülgasvolumen von 100 ml bis 4000 ml auf die vorbestimmte Anzahl an Spülgaspulsen aufgeteilt wird.

9. Verfahren gemäß einem der vorstehenden Ansprüche, **dadurch gekennzeichnet, dass** die Intervalle zwischen den Spülgaspulsen eine Wartezeit von 20 ms bis 1000 ms, bevorzugt 100 ms bis 500 ms, besonders bevorzugt 150 ms bis 400 ms, und ganz besonders bevorzugt 150 ms, 175 ms, 200 ms, 225 ms, 250 ms, 275 ms, 300 ms 325 ms oder 350 ms aufweisen, wobei bevorzugt zumindest zwei Intervalle eine unterschiedliche Wartezeit aufweisen, wobei bevorzugt zumindest das erste Intervall eine andere Wartezeit aufweist als die nachfolgenden Intervalle, jedes der Intervalle eine individuelle Wartezeit aufweist, oder jedes Intervalle die gleiche Dauer aufweist.

10. Verfahren gemäß einem der vorstehenden Ansprüche, **dadurch gekennzeichnet, dass** bei der Notbetrieb-Pulsspülung das Innere des Behälters (4), bevorzugt während des Einbringens der Mehrzahl von Spülgaspulsen, über einen Entlastungskanal mit der Umgebung oder mindestens einer verbleibenden Vakuumpumpe in Fluidverbindung steht, bevorzugt, wenn der Parameter unterhalb eines vorgegebenen Schwellenwertes liegt, wobei der Schwellenwert kleiner ist als der Grenzwert, und/oder wobei bevorzugt das Innere des Behälters mit einem Vakuumkanal in Fluidverbindung steht, wenn der Parameter zwischen dem Grenzwert und dem Schwellenwert liegt.

11. Vorrichtung (1) zum Befüllen eines Behälters (4) mit einem Füllprodukt, bevorzugt zum Befüllen einer Glasflasche mit einem sauerstoffempfindlichen Getränk in einer Getränkeabfüllanlage, umfassend eine Mündungsdichtung (10) zum abdichtenden Verbinden eines Vorrichtungsinnenraums (11) mit der Mündung (40) des zu befüllenden Behälters (4), einen Füllproduktauslass (16) zum Einbringen eines Füllprodukts (20) in den mittels der Mündungsdichtung (10) abgedichteten Behälter (4), einen Vakuumkanal (12) zum Beaufschlagen des Inneren des mittels der Mündungsdichtung (10) abdichtend verbundenen Behälters (4) mit einem Unterdruck, einen Entlastungskanal (13) zum Entlasten des Inneren des mittels der Mündungsdichtung (10) abgedichteten Behälters (4) auf Umgebungsdruck, und einen Spülgaskanal (14) zum Einbringen eines Spülgases in das Innere des mittels der Mündungsdichtung (10) abgedichteten Behälters (4),
**dadurch gekennzeichnet, dass**
eine Steuerung/Regelung (3) vorgesehen ist, welche dazu eingerichtet ist, das Verfahren gemäß einem der vorstehenden Ansprüche auszuführen.

12. Vorrichtung (1) gemäß dem vorstehenden Anspruch, **dadurch gekennzeichnet, dass** der Spülgaskanal (14) eine in das Innere des Behälters (4) eintauchbare Sonde aufweist, wobei zwischen der in den Behälter (4) getauchten Sonde und der Mündung (40) des Behälters (4) ein Spalt, bevorzugt ein Ringspalt (19), vorliegt, welcher mit dem Vakuumkanal (12) und/oder dem Entlastungskanal (13), bevorzugt via des Vorrichtungsinnenraums (11), verbindbar ist, und/oder ein in das Innere des Behälters (4) eintauchbares Rückgasrohr (18) vorgesehen ist, welches mit dem Vakuumkanal (12) und/oder dem Entlastungskanal (13), bevorzugt via des Vorrichtungsinnenraums (11), verbindbar ist.

## Claims

1. Method for filling a container (4) with a fill product (20), preferably for filling a glass bottle with an oxygen-sensitive beverage in a beverage filling plant, comprising sealingly connecting a filling member to the interior of the container (4) to be filled, and initiating negative pressurisation of the interior of the container (4),
**characterised in that**
a parameter quantifying the negative pressure in the container (4) to be filled is determined by a control/regulating system (3), wherein, depending on the parameter determined, either a normal mode flushing of the interior of the container (4) or an emergency mode pulse flushing of the interior of the container (4) is performed.

2. Method according to claim 1, **characterised in that** the parameter comprises an operating state signal and/or a current consumption and/or a rotational speed of a vacuum pump provided for generating the negative pressure, and/or the parameter comprises an actual pressure present in the filling member and/or in the interior of the container (4).

3. Method according to any one of the preceding claims, **characterised in that** the normal mode flushing takes place when the parameter is above or equal to a predefined limit value, and the emergency mode pulse flushing takes place when the parameter is below the predefined limit value, wherein the limit value preferably comprises a predefined minimum number of functioning vacuum pumps and/or the limit value comprises a predefined minimum negative pressure present in the filling member and/or in the interior of the container (4).

4. Method according to any one of the preceding claims, **characterised in that** the normal mode flushing comprises applying a predefined negative pressure in the interior of the container (4) and subsequently flushing the container (4) with a flushing gas, wherein, preferably after the first flushing of the container (4), the predefined negative pressure is again applied in the interior of the container (4) at least a second time and subsequently the interior of the container (4) is flushed with the flushing gas.

5. Method according to any one of the preceding claims, **characterised in that,** during the emergency mode pulse flushing, a plurality of flushing gas pulses spaced apart from one another in time are introduced into the interior of the container (4), wherein preferably two to ten, particularly preferably two to six and very particularly preferably two, three, four, five or six flushing gas pulses are introduced into the interior of the container (4), wherein preferably the number of flushing gas pulses is predefined depending on the determined value of the parameter and wherein the pressure in the container (4) before the flushing gas pulses are introduced is in particular ambient pressure or a lower negative pressure than during normal mode flushing.

6. Method according to any one of the preceding claims, **characterised in that** each flushing gas pulse lasts a predetermined time and/or a predetermined flushing gas volume is introduced into the interior of the container in each pulse and/or a predetermined flushing gas volume is divided among the predetermined number of pulses.

7. Method according to any one of the preceding claims, **characterised in that** each flushing gas pulse has a pulse duration of 50 ms to 1000 ms, preferably 100 ms to 400 ms, particularly preferably 150 ms to 350 ms and very particularly preferably 150 ms, 200 ms, 250 ms or 300 ms, wherein preferably at least two flushing gas pulses have different pulse durations, wherein preferably at least the first flushing gas pulse has a different duration than the subsequent flushing gas pulses, or each of the flushing gas pulses has an individual pulse duration, or each flushing gas pulse has the same duration.

8. Method according to any one of the preceding claims, **characterised in that** with each flushing gas pulse a flushing gas volume of 50 ml to 1000 ml is introduced into the container interior and/or a predetermined flushing gas volume of 100 ml to 4000 ml is divided among the predetermined number of flushing gas pulses.

9. Method according to any one of the preceding claims, **characterised in that** the intervals between the flushing gas pulses have a waiting time of 20 ms to 1000 ms, preferably 100 ms to 500 ms, particularly preferably 150 ms to 400 ms, and very particularly preferably 150 ms, 175 ms, 200 ms, 225 ms, 250 ms, 275 ms, 300 ms, 325 ms or 350 ms, wherein preferably at least two intervals have a different waiting time, wherein preferably at least the first interval has a different waiting time than the subsequent intervals, each of the intervals has an individual waiting time, or each interval has the same duration.

10. Method according to any one of the preceding claims, **characterised in that** during the emergency mode pulse flushing the interior of the container (4), preferably during the introduction of the plurality of flushing gas pulses, is in fluid communication with the surroundings or at least one remaining vacuum pump via a relief channel, preferably when the parameter is below a predefined threshold value, wherein the threshold value is smaller than the limit value, and/or preferably wherein the interior of the container is in fluid communication with a vacuum channel when the parameter is between the limit value and the threshold value.

11. Device (1) for filling a container (4) with a fill product, preferably for filling a glass bottle with an oxygen-sensitive beverage in a beverage filling plant, comprising a mouth seal (10) for sealingly connecting a device interior (11) to the mouth (40) of the container (4) to be filled, a fill product outlet (16) for introducing a fill product (20) into the container (4) sealed by means of the mouth seal (10), a vacuum channel (12) for applying a negative pressure to the interior of the container (4) sealingly connected by means of the mouth seal (10), a relief channel (13) for relieving the interior of the container (4) sealed by means of the mouth seal (10) to ambient pressure, and a flushing gas channel (14) for introducing a flushing gas into the interior of the container (4) sealed by means of the mouth seal (10),
**characterised in that**
a control/regulating system (3) is provided which is configured to carry out the method according to any one of the preceding claims.

12. Device (1) according to the preceding claim, **characterised in that** the flushing gas channel (14) has a probe which can be immersed in the interior of the container (4), wherein a gap, preferably an annular gap (19), is present between the probe immersed in the container (4) and the mouth (40) of the container (4), which gap can be connected to the vacuum channel (12) and/or the relief channel (13), preferably via the device interior (11), and/or a return gas tube (18) is provided which can be immersed in the interior of the container (4) and can be connected to the vacuum channel (12) and/or the relief channel (13), preferably via the device interior (11).

## Revendications

1. Procédé de remplissage d'un récipient (4) avec un produit de remplissage (20), de préférence pour le remplissage d'une bouteille en verre avec une boisson sensible à l'oxygène dans une installation de remplissage de boissons, comprenant la liaison étanche d'un organe de remplissage avec l'intérieur du récipient (4) à remplir et l'initiation d'une alimentation en dépression de l'intérieur du récipient (4),
**caractérisé en ce que**
un paramètre quantifiant la dépression dans le récipient (4) à remplir est déterminé par une commande/régulation (3), dans lequel un rinçage en mode normal de l'intérieur du récipient (4) ou un rinçage par impulsion en mode urgence de l'intérieur du récipient (4) est réalisé en fonction du paramètre déterminé.

2. Procédé selon la revendication 1, **caractérisé en ce que** le paramètre comprend un signal d'état de fonctionnement et/ou une consommation de courant et/ou une vitesse de rotation d'une pompe à vide prévue pour la génération de la dépression et/ou le paramètre comprend une pression réelle présente dans l'organe de remplissage et/ou à l'intérieur du récipient (4).

3. Procédé selon l'une des revendications précédentes, **caractérisé en ce que** le rinçage en mode normal est effectué lorsque le paramètre se trouve au-dessus d'une valeur limite prédéfinie ou égale à celle-ci, et le rinçage par impulsion en mode urgence est effectué lorsque le paramètre se trouve en dessous de la valeur limite prédéfinie, dans lequel de préférence la valeur limite comprend un nombre minimal prédéfini de pompes à vide en fonctionnement et/ou la valeur limite comprend une dépression minimale prédéfinie présente dans l'organe de remplissage et/ou à l'intérieur du récipient (4).

4. Procédé selon l'une des revendications précédentes, **caractérisé en ce que** le rinçage en mode normal comprend l'application d'une dépression prédéfinie à l'intérieur du récipient (4) et le rinçage qui s'ensuit du récipient (4) avec un gaz de rinçage, dans lequel, de préférence après le premier rinçage du récipient (4), la dépression prédéfinie est appliquée de nouveau à l'intérieur du récipient (4) au moins une seconde fois et un rinçage de l'intérieur du récipient (4) avec le gaz de rinçage est ensuite effectué.

5. Procédé selon l'une des revendications précédentes, **caractérisé en ce que** pour le rinçage par impulsion en mode urgence, une pluralité d'impulsions de gaz de rinçage espacées temporellement les unes des autres sont introduites à l'intérieur du récipient (4), dans lequel de préférence deux à dix, le plus préférentiellement deux à six et de manière tout particulièrement préférée deux, trois, quatre, cinq ou six impulsions de gaz de rinçage sont introduites à l'intérieur du récipient (4), dans lequel de préférence le nombre d'impulsions de gaz de rinçage est prédéfini en fonction de la valeur déterminée du paramètre et dans lequel la pression dans le récipient (4) avant l'introduction des impulsions de gaz de rinçage est en particulier une pression ambiante ou une dépression plus faible que lors d'un rinçage en mode normal.

6. Procédé selon l'une des revendications précédentes, **caractérisé en ce que** chaque impulsion de gaz de rinçage dure un temps prédéterminé et/ou à chaque impulsion, un volume de gaz de rinçage prédéterminé est introduit à l'intérieur du récipient et/ou un volume de gaz de rinçage prédéterminé est réparti entre le nombre prédéterminé d'impulsions.

7. Procédé selon l'une des revendications précédentes, **caractérisé en ce que** chaque impulsion de gaz de rinçage présente une durée d'impulsion de 50 ms à 1000 ms, de préférence de 100 ms à 400 ms, le plus préférentiellement de 150 ms à 350 ms et de manière tout particulièrement préférée de 150 ms, 200 ms, 250 ms ou 300 ms, dans lequel de préférence au moins deux impulsions de gaz de rinçage présentent différentes durées d'impulsion, dans lequel de préférence, au moins la première impulsion de gaz de rinçage présente une autre durée que les impulsions de gaz de rinçage suivantes, ou chacune des impulsions de gaz de rinçage présente une durée d'impulsion individuelle, ou chaque impulsion de gaz de rinçage présente la même durée.

8. Procédé selon l'une des revendications précédentes, **caractérisé en ce qu'**à chaque impulsion de gaz de rinçage, un volume de gaz de rinçage de 50 ml à 1 000 ml est introduit dans l'espace intérieur de récipient et/ou un volume de gaz de rinçage prédéterminé de 100 ml à 4000 ml est réparti entre le nombre prédéterminé d'impulsions de gaz de rinçage.

9. Procédé selon l'une des revendications précédentes, **caractérisé en ce que** les intervalles présentent entre les impulsions de gaz de rinçage un temps d'attente de 20 ms à 1 000 ms, de préférence de 100 ms à 500 ms, le plus préférentiellement de 150 ms à 400 ms, et de manière tout particulièrement préférée de 150 ms, 175 ms, 200 ms, 225 ms, 250 ms, 275 ms, 300 ms 325 ms ou 350 ms, dans lequel de préférence, au moins deux intervalles présentent un temps d'attente différent, dans lequel de préférence, au moins le premier intervalle présente un autre temps d'attente que les intervalles suivants, chacun des intervalles présente un temps d'attente individuel, ou chaque intervalle présente la même durée.

10. Procédé selon l'une des revendications précédentes, **caractérisé en ce que** lors du rinçage par impulsion en mode urgence, l'intérieur du récipient (4), de préférence pendant l'introduction de la pluralité d'impulsions de gaz de rinçage est en communication fluidique avec l'environnement ou au moins une pompe à vide restante via un canal de décharge, de préférence lorsque le paramètre reste en dessous d'une valeur seuil prédéfinie, dans lequel la valeur seuil est inférieure à la valeur limite, et/ou dans lequel de préférence, l'intérieur du récipient est en communication fluidique avec un canal de vide lorsque le paramètre se trouve entre la valeur limite et la valeur seuil.

11. Dispositif (1) de remplissage d'un récipient (4) avec un produit de remplissage, de préférence pour le remplissage d'une bouteille en verre avec une boisson sensible à l'oxygène dans une installation de remplissage de boissons, comprenant une garniture d'embouchure (10) pour la liaison étanche d'un espace intérieur de dispositif (11) avec l'embouchure (40) du récipient (4) à remplir, une sortie de produit de remplissage (16) pour l'introduction d'un produit de remplissage (20) dans le récipient (4) rendu étanche au moyen de la garniture d'embouchure (10), un canal de vide (12) pour la sollicitation de l'intérieur du récipient (4) relié de manière étanche au moyen de la garniture d'embouchure (10) avec une dépression, un canal de décharge (13) pour la décharge de l'intérieur du récipient (4) rendu étanche au moyen de la garniture d'embouchure (10) à pression ambiante, et un canal de gaz de rinçage (14) pour l'introduction d'un gaz de rinçage dans l'intérieur du récipient (4) rendu étanche au moyen de la garniture d'embouchure (10),
**caractérisé en ce que**
une commande/régulation (3) est prévue, laquelle est conçue afin de réaliser le procédé selon l'une des revendications précédentes.

12. Dispositif (1) selon la revendication précédente, **caractérisé en ce que** le canal de gaz de rinçage (14) présente une sonde qui peut être introduite à l'intérieur du récipient (4), dans lequel entre la sonde plongée dans le récipient (4) et l'embouchure (40) du récipient (4) une fente, de préférence une fente annulaire (19) est présente, laquelle peut être reliée au canal de vide (12) et/ou au canal de décharge (13), de préférence via l'espace intérieur de dispositif (11), et/ou un tube de gaz de retour (18) qui peut être introduit à l'intérieur du récipient (4) est prévu, lequel peut être relié au canal de vide (12) et/ou au canal de décharge (13), de préférence via l'espace intérieur de dispositif (11).
